# EUROPÄISCHE PATENTSCHRIFT

(11) **EP 0 849 532 B1**
(45) Veröffentlichungstag und Bekanntmachung des Hinweises auf die Patenterteilung: **10.04.2002**
(21) Anmeldenummer: 97810891.8
(22) Anmeldetag: 21.11.1997
(51) Int. Cl.: F23D 11/10, F23D 11/22

(54) **Verfahren zum Betrieb eines Brenners**
Method of operating a burner
Procédé de fonctionnement d'un brûleur

(30) Priorität: 19.12.1996 DE 19653059
(43) Veröffentlichungstag der Anmeldung: 24.06.1998
(73) Patentinhaber: Alstom, 75116 Paris (FR)
(72) Erfinder: Joos, Franz, 79809 Weilheim/Bannholz (DE); Stalder, Marcel, 5313 Klingnau (CH)
(74) Vertreter: Liebe, Rainer

(56) Entgegenhaltungen:
- DE-A- 2 300 217
- GB-A- 2 161 915
- US-A- 3 748 087
- US-A- 4 105 163
- LEFEBVRE A.: "atomization and sprays" 1989 , WEST LAFAYETTE , INDIANA XP002095982 * Seite 142 - Seite 144; Abbildung 4.50 *

## Beschreibung

### Technisches Gebiet

Die Erfindung betrifft ein Verfahren zum Betrieb eines Brenners, gemäss dem Oberbegriff des Anspruchs 1.

### Stand der Technik

Zur Zerstäubung von flüssigen Brennstoffen werden unter anderem sogenannte Vollstrahlzerstäuber eingesetzt. Bei einer solchen Düse wird der flüssige Brennstoff aus einer Vorkammer durch eine kreisförmige Einspritzöffnung bestimmter Führungslänge unter hohem Druck ausgestossen. Der sich ergebende Brennstoffstrahl zerfällt in mehr oder weniger ruhender Umgebung zu einem feinen Spray. Um einen zur Verbrennung ausreichend feinen Spray zu erzeugen ist jedoch ein relativ hoher Brennstoffdruck erforderlich, wie er nur bei Vollast einer Gasturbinenanlage anliegt. Demgegenüber wird beispielsweise beim Zünden einer Brennkammer oder beim Hochfahren nach dem Zünden aufgrund des niedrigen Brennstoffdurchsatzes nur ein geringer Brennstoffdruck benötigt. Weil jedoch bei Teillast der Gasturbinenanlage die Zerstäubung des flüssigen Brennstoffs mittels eines Vollstrahlzerstäubers naturgemäss zu relativ grossen Tropfen führt, sind die herkömmlichen Vollstrahlzerstäuber für den Teillastbetrieb einer Gasturbinenanlage nicht geeignet.

Um dennoch feine Tropfen zu erzielen, kann die Düse zusätzlich mit einer sogenannten Zündstufe versehen werden. Dabei handelt es sich um einen zweiten Zerstäuber, der für entsprechend kleine Durchsätze ausgelegt ist und daher bei Teillast eine ausreichend feine Zerstäubung des Flüssigbrennstoffs gewährleistet. Eine solche Lösung ist aus dem Lehrbuch "Atomization and Sprays", von A. Lefebvre, West Lafayette, Indiana 1989, S. 120, Fig. 4.21 bekannt. Diese Düse mit ihren beiden Brennstoffzuleitungen und mit zwei radial übereinander liegenden Brennstoffkanälen, welche je nach benötigtem Brennstoffmassenstrom beaufschlagt werden, benötigt jedoch einen relativ grossen Bauraum. Zudem sind die verwendeten Bauteile naturgemäss filigran, wodurch die Düse störanfälliger wird. Die Verwendung von mehr als zwei Zerstäubern in einer Düse führt zu einer Verstärkung der genannten Nachteile. Ausserdem ist eine entsprechende Anzahl von Brennstoffzuleitungen mit diversen Regelventilen erforderlich, wodurch nicht nur der konstruktive Aufwand sondern auch die Kosten steigen. Beim Umschalten auf den jeweils benötigten Zerstäuber treten Unstetigkeiten im Brennstoffstrom auf, die zum Verlöschen des Brenners führen können.

Aus der gleichen Quelle, jedoch S. 142 -144 und Fig. 4.50 ist ein Zerstäuber für flüssige Brennstoffe bekannt, bei dem stromauf der Einspritzöffnung ein Hilfsgas in den Flüssigkeitsstrom eingebracht wird. Dazu ist im Inneren des Flüssigbrennstoffrohres ein Gasrohr angeordnet, welches stromauf der Einspritzöffnung endet und mit mehreren Austrittsöffnungen für das Hilfsgas versehen ist. Die Eindüsung des Hilfsgases in den Flüssigkeitsstrom erfolgt mit geringer Geschwindigkeit und mit gegenüber dem Flüssigkeitsstrom nur unwesentlich höherem Druck. Das in die Flüssigkeit austretende Hilfsgas bildet Gasblasen, durch deren Einfluss relativ dünne Flüssigkeitsfetzen und -bänder im Flüssigkeitsstrom entstehen. Weil solche Flüssigkeitsströme mit geringerem Durchmesser leichter zu einem feinen Spray aufgelöst werden können, wird auf diese Weise die Zerstäubung des flüssigen Brennstoffs verbessert. Mit dem Eindüsen des Hilfsgases in das Flüssigbrennstoffrohr wird der zu zerstäubende Gesamtvolumenstrom erhöht, so dass mittels eines Vollstrahlzerstäubers auch bei Teillast eine ausreichende Zerstäubung des Brennstoffs erreichbar ist.

Der Nachteil eines solchen Zerstäubers ist jedoch, dass er nicht bei Vollast der Gasturbinenanlage, d.h. bei hohem Brennstoffdruck eingesetzt werden kann. Um bei diesem Betriebszustand das Eindüsen des Hilfsgases in den Flüssigbrennstoff und damit die Funktionsfähigkeit des Zerstäubers zu gewährleisten, muss das Hilfsgas hoch verdichtet werden. Dies ist jedoch sehr aufwendig und nicht ohne externe Energiezufuhr möglich. Daher haben derartige Zerstäuber bisher kaum Verbreitung gefunden.

### Darstellung der Erfindung

Die Erfindung versucht, alle diese Nachteile zu vermeiden. Ihr liegt die Aufgabe zugrunde, ein einfaches und für alle Betriebszustände geeignetes Verfahren zum Betrieb eines Brenners zu schaffen.

Erfindungsgemäss wird dies dadurch erreicht, dass bei einem Verfahren gemäss dem Oberbegriff des Anspruchs 1, das Hilfsgas nur bei der Zündung sowie bei Teillast des Brenners zugeführt und die Zufuhr bei hohen Lastbereichen unterbrochen wird.

Damit kann die an sich bekannte Zerstäuberdüse nunmehr sowohl an Zünd- und Niedriglastbedingungen als auch unter hohen Lastbedingungen und natürlich bei Vollast optimal angepasst werden. Auf diese Weise wird das jeweilige Anwendungsspektrum einer solchen Zerstäuberdüse bzw. eines mit ihr ausgestatteten Brenners wesentlich erweitert Ihr Einsatz bei einer mit unterschiedlichen Verbrennungsluftdrücken, wie z.B. bei einer Gasturbine, betriebenen Brennkammer wird dadurch erst ermöglicht.

Allgemein kann durch die im Brenner erfolgende Vormischung des flüssigen Brennstoffs mit dem Hilfsgas eine emissionsärmere Verbrennung erzielt werden. Ein zusätzlicher Vorteil ergibt sich beim Einsatz des Verfahrens in axial gelagerten Brennkammem, bei denen die Brenner in unterschiedlichen geodätischen Höhen angeordnet sind. Durch die Zufuhr des Hilfsgases kann die ansonsten insbesondere beim Zünden auftretende, ungleichmässige Verteilung des Flüssigbrennstoffs deutlich verringert und damit die Funktionssicherheit der Brennkammer erhöht werden.

Es ist besonders zweckmässig, wenn das Hilfsgas auch bei Unterbrechung der Versorgung des Brenners mit flüssigem Brennstoff weiterhin zugeführt wird. Auf diese Weise kann die Zerstäuberdüse zusätzlich gespült und damit ihrem Verkoken vorgebeugt werden.

Femer ist es vorteilhaft, wenn das Hilfsgas aus einem Druckbehälter oder einem Hilfsverdichter zum Brenner geliefert wird. Entsprechend den konkreten Einsatzbedingungen des Brenners ist damit jeweils eine geeignete Quelle für das Hilfsgas gegeben.

Besonders vorteilhaft wird verdichtete Luft als Hilfsgas zugeführt. Dazu wird bei Bedarf entweder Umgebungsluft verdichtet oder komprimierte Luft aus dem bereits vor dem Zünden des Brenners gefüllten Druckbehälter verwendet Der Einsatz von Umgebungsluft als Hilfsgas ist deshalb besonders günstig, weil sie ständig zur Verfügung steht.

Je nach Verfügbarkeit kann die Erfindung auch mit inerten Gasen, wie z.B. Stickstoff, mit Zündgasen (z.B. Propan) oder mit Brenngasen (beispielsweise Erdgas) realisiert werden.

### Kurze Beschreibung der Zeichnung

In der Zeichnung ist ein Ausführungsbeispiel der Erfindung anhand eines in einer Gasturbinenanlage angeordneten Brenners für flüssige Brennstoffe dargestellt. Die einzige Figur zeigt einen Teillängsschnitt durch den mit einer Zerstäuberdüse ausgestatteten Brenner.

Es sind nur die für das Verständnis der Erfindung wesentlichen Elemente gezeigt. Nicht dargestellt sind von der Anlage beispielsweise der Verdichter und die Gasturbine. Die Strömungsrichtung der Arbeitsmittel ist mit Pfeilen bezeichnet.

### Weg zur Ausführung der Erfindung

In der nicht dargestellten Gasturbinenanlage sind mehrere Brenner 1 angeordnet, die mit einem flüssiger Brennstoff 2, genauer mit Brennöl betrieben werden. Natürlich können auch andere geeignete Brennstoffe Verwendung finden.

Jeder Brenner 1 besteht aus einem äusseren Luftrohr 3 und einer koaxial im Inneren des Luftrohres 3 angeordneten Zerstäuberdüse 4, welche beide in eine Brennkammer 5 der Gasturbinenanlage münden. Die Zerstäuberdüse 4 weist ein Flüssigbrennstoffrohr 6 mit einem Innenraum 7, eine Brennstoffzuleitung 8 und eine kreisförmige Einspritzöffnung 9 auf. Im Innenraum 7 der Zerstäuberdüse 4 ist ein mit einer Zuleitung 10 verbundenes Gasrohr 11 angeordnet, welches mehrere Austrittsöffnungen 12 in den Innenraum 7 aufweist. Der Innenraum 7 ist in Richtung der Einspritzöffnung 9 verjüngt, d.h. mit einem Führungsstück 13 für das Brennöl 2 ausgebildet Die Zuleitung 10 besitzt ein Steuerventil 14, mit dem das Gasrohr 11 geöffnet oder versperrt werden kann.

Beim Betrieb der Gasturbinenanlage wird jeder Brenner 1 über die entsprechende Brennstoffzuleitung 8 mit Brennöl 2 versorgt. Dabei gelangt das Brennöl 2 zunächst in den Innenraum 7 des Flüssigbrennstoffrohres 6, wo es durch den Brennstoffdruck in Richtung der Einspritzöffnung 9 weitergefördert wird. Sowohl während dem Zündvorgang als auch beim Teillastbetrieb der Brenner 1 bzw. der Gasturbinenanlage wird über die Zuleitung 10 und die im Gasrohr 11 angeordneten Austrittsöffnungen 12 als Hilfsgas 15 dienende, verdichtete Luft in das sich im Innenraum 7 befindliche Brennöl 2 eingeleitet. Diese Eindüsung erfolgt mit geringer Geschwindigkeit und mit einem gegenüber dem Brennöl 2 nur unwesentlich höheren Druck von zirka 0,1 bis 3,0 bar. Durch die zusätzliche Luft 15 wird der Volumenstrom und damit der Brennstoffdruck erhöht, so dass sowohl bereits beim Zündvorgang als auch beim Teillastbetrieb der Brenner 1 eine verbesserte Zerstäubung des Brennöls 2 erzielt werden kann. Zudem bildet das in das flüssige Brennöl 2 eintretende Hilfsgas 15 Luftblasen aus, durch deren Einfluss das Brennöl 2 in die Form von dünnen Flüssigbrennstoff-Fetzen und -bändem gequetscht wird. Weil somit die einzelnen Teile des Brennöls 2 einen relativ geringen Ausgangsdurchmesser aufweisen, kann beim Eindüsen des Brennöls 2 durch die Einspritzöffnung 9 eine besonders feine Zerstäubung erreicht werden.

Die als Hilfsgas 15 dienende Luft wird dem nicht dargestellten Verdichterabschnitt der Gasturbinenanlage vorverdichtet entnommen und bei Bedarf über einen ebenfalls nicht dargestellten Hilfsverdichter auf den erforderlichen Druck gebracht. Natürlich kann die Luft 15 auch aus einem Druckbehälter zugeführt werden.

Mit zunehmender Last der Gasturbinenanlage nimmt der Brennstoffdurchsatz des Brenners 1 ständig zu. Analog zum Brennstoffdurchsatz steigt der Brennstoffdruck im Brenner 1 und in der Zerstäuberdüse 4. Wenn der zu einer ausreichenden Zerstäubung erforderliche Brennstoffdruck erreicht ist, wird die Luftzufuhr durch Schliessen des Steuerventils 14 unterbrochen. Bei geschlossenem Steuerventil 14, d.h. bei hohem Brennstoffdruck, wird das Brennöl 2 mittels der kreisförmigen Einspritzöffnung 9 zu einem feinen, für die Verbrennung geeigneten Spray verteilt.

Auch während einer Unterbrechung der Versorgung des Brenners 1 mit flüssigem Brennstoff 2, z.B. beim zeitweiligen Einsatz des Brenners 1 als Zünd-, Pilot- oder als Stufenbrenner einer gestuften Brennkammer, oder beim Abschalten der Gasturbinenanlage wird dem Brenner 1 weiterhin Luft 15 zugeführt. Auf diese Weise wird eine Spülung der Zerstäuberdüse 4 gewährleistet und damit deren Verkoken vorgebeugt.

Natürlich können alternativ zur verwendeten Luft 15 auch noch andere Hilfsgase, wie beispielsweise inerte Gase (Stickstoff) oder Zündgase (Propan) oder Brenngase (Erdgas) eingesetzt werden.

### Bezugszeichenliste

- 1: Brenner
- 2: flüssiger Brennstoff, Brennöl
- 3: Luftrohr, äusseres
- 4: Zerstäuberdüse
- 5: Brennkammer
- 6: Flüssigbrennstoffrohr
- 7: Innenraum
- 8: Brennstoffzuleitung
- 9: Einspritzöffnung, kreisförmig
- 10: Zuleitung
- 11: Gasrohr
- 12: Austrittsöffnung
- 13: Führungsstück
- 14: Steuerventil
- 15: Hilfsgas, Luft

## Patentansprüche

1. Verfahren zum Betrieb eines Brenners (1), bei dem mit einem aktuellen Brennstoffdruck in eine Zerstäuberdüse (4) des Brenners (1) einströmender flüssiger Brennstoff (2) durch eine Einspritzöffnung (9) ausgestossen, zuvor jedoch ein Hilfsgas (15) mit einem nur geringfügig höheren Druck als der Brennstoffdruck in den flüssigen Brennstoff (2) eingebracht wird, **dadurch gekennzeichnet, dass** das Hilfsgas (15) bei der Zündung und bei Teillast des Brenners (1) zugeführt, die Zufuhr bei hohen Lastbereichen des Brenners (1) jedoch unterbrochen wird.

2. Verfahren nach Anspruch 1, **dadurch gekennzeichnet, dass** das Hilfsgas (15) auch bei Unterbrechung der Versorgung des Brenners (1) mit flüssigem Brennstoff (2) weiterhin zugeführt wird.

3. Verfahren nach Anspruch 1 oder 2, **dadurch gekennzeichnet, dass** das Hilfsgas (15) aus einem Druckbehälter oder einem Hilfsverdichter zum Brenner (1) geliefert wird.

4. Verfahren nach Anspruch 3, **dadurch gekennzeichnet, dass** verdichtete Luft als Hilfsgas (15) zugeführt wird.

5. Verfahren nach Anspruch 4, **dadurch gekennzeichnet, dass** während der Zündung und/oder dem Teillastbetrieb des Brenners (1) Umgebungsluft (15) verdichtet und zum Brenner (1) geliefert wird.

6. Verfahren nach Anspruch 3, **dadurch gekennzeichnet, dass** komprimierte Luft (15) aus einem vor dem Zünden des Brenners (1) befüllten Druckbehälter zum Brenner (1) geliefert wird.

7. Verfahren nach Anspruch 3, **dadurch gekennzeichnet, dass** als Hilfsgas (15) ein inertes Gas, vorzugsweise Stickstoff, zum Brenner (1) geliefert wird.

8. Verfahren nach Anspruch 3, **dadurch gekennzeichnet, dass** als Hilfsgas (15) ein Zündgas, vorzugsweise Propan zum Brenner (1) geliefert wird.

9. Verfahren nach Anspruch 3, **dadurch gekennzeichnet, dass** als Hilfsgas (15) ein Brenngas, vorzugsweise Erdgas, verwendet wird.

## Claims

1. Method of operating a burner (1), in which liquid fuel (2) flowing at a current fuel pressure into an atomizing nozzle (4) of the burner (1) is ejected through an injection orifice (9), but an auxiliary gas (15) at a pressure which is only slightly higher than the fuel pressure is introduced beforehand into the liquid fuel (2), **characterized in that** the auxiliary gas (15) is fed during the ignition and during part load of the burner (1), but the feeding is interrupted within high load ranges of the burner (1).

2. Method according to Claim 1, **characterized in that** the auxiliary gas (15) continues to be fed even when the supply of liquid fuel (2) to the burner (1) is interrupted.

3. Method according to Claim 1 or 2, **characterized in that** the auxiliary gas (15) is delivered to the burner (1) from a pressure vessel or an auxiliary compressor.

4. Method according to Claim 3, **characterized in that** compressed air is fed as auxiliary gas (15).

5. Method according to Claim 4, **characterized in that** ambient air (15) is compressed and delivered to the burner (1) during the ignition and/or the part-load operation of the burner (1).

6. Method according to Claim 3, **characterized in that** compressed air (15) is delivered to the burner (1) from a pressure vessel filled before the ignition of the burner (1).

7. Method according to Claim 3, **characterized in that** an inert gas, preferably nitrogen, is delivered as auxiliary gas (15) to the burner (1).

8. Method according to Claim 3, **characterized in that** an ignition gas, preferably propane, is delivered as auxiliary gas (15) to the burner (1).

9. Method according to Claim 3, **characterized in that** a fuel gas, preferably natural gas, is used as auxiliary gas (15).

## Revendications

1. Procédé pour le fonctionnement d'un brûleur (1), lors duquel le combustible liquide (2) pénétrant dans une buse de pulvérisation (4) du brûleur (1) avec une pression de combustible actuelle est éjecté à travers un orifice d'injection (9), avant, toutefois, l'introduction, dans le combustible liquide (2), d'un gaz auxiliaire (15) ayant une pression qui n'est que légèrement plus élevée que la pression du combustible, **caractérisé en ce que** le gaz auxiliaire (15) est alimenté lors de l'allumage et lors de la charge partielle du brûleur (1), l'alimentation auxiliaire étant toutefois interrompue dans les domaines de charge élevés du brûleur (1).

2. Procédé selon la revendication 1, **caractérisé en ce que** le gaz auxiliaire (15) continue à être alimenté combustible liquide (2), même en cas d'interruption de l'alimentation du brûleur (1).

3. Procédé selon la revendication 1 ou 2, **caractérisé en ce que** le gaz auxiliaire (15) est fourni au brûleur (1) à partir d'un cylindre sous pression ou d'un compresseur auxiliaire.

4. Procédé selon la revendication 3, **caractérisé en ce que** de l'air comprimé est alimenté en tant que gaz auxiliaire (15).

5. Procédé selon la revendication 4, **caractérisé en ce que** de l'air environnant (15) est comprimé pendant l'allumage et/ou le fonctionnement en charge partielle du brûleur (1) et est fourni au brûleur (1).

6. Procédé selon la revendication 3, **caractérisé en ce que** de l'air comprimé (15) est fournit au brûleur (1) en provenance de l'un des cylindres sous pression remplis avant l'allumage du brûleur (1).

7. Procédé selon la revendication 3, **caractérisé en ce que** l'on fournit au brûleur (1), en tant que gaz auxiliaire (15), un gaz inerte, de préférence de l'azote.

8. Procédé selon la revendication 3, **caractérisé** en ce 8 que l'on fournit au brûleur. (1), en tant que gaz auxiliaire (15), un gaz d'allumage, de préférence du propane.

9. Procédé selon la revendication 3, **caractérisé en ce que** l'on utilise, en tant que gaz auxiliaire (15), un gaz combustible, de préférence du gaz naturel.
